# EUROPÄISCHE PATENTSCHRIFT

(11) **EP 0 302 168 B1**
(45) Veröffentlichungstag und Bekanntmachung des Hinweises auf die Patenterteilung: **19.05.1993**
(21) Anmeldenummer: 88103784.0
(22) Anmeldetag: 10.03.1988
(51) Int. Cl.: B60N 2/00, A47C 7/74, B60H 1/00

(54) **Sitzbeheizung zum integrierten Einbau in Fahrzeugsitze**
Heating system for a seat, for integrated mounting in vehicle seat
Chauffage pour siège encastrable dans un siège de véhicule

(30) Priorität: 04.08.1987 DE 3725814
(43) Veröffentlichungstag der Anmeldung: 08.02.1989
(73) Patentinhaber: I.G. Bauerhin GmbH elektro-technische Fabrik, D-63584 Gründau (DE)
(72) Erfinder: Altmann, Dieter, D-6466 Gründau-Lieblos (DE); Haupt, Eberhard, D-6466 Gründau-Rothenbergen (DE)
(74) Vertreter: Müller-Wolff, Thomas, Dipl.-Ing.

(56) Entgegenhaltungen:
- EP-A- 0 192 155
- EP-A- 0 226 692
- DE-A- 1 816 305
- DE-A- 1 960 795
- DE-A- 2 361 861
- DE-U- 8 137 914
- US-A- 2 318 109

## Beschreibung

Die Erfindung betrifft eine Sitzbeheizung zum integrierten Einbau in Fahrzeugsitze, bestehend aus mindestens zwei oder mehreren Segmenten bzw. Flächen in beliebiger Formgebung, wobei diese aus mehreren flächigen, elektrisch miteinander verbundenen Heizkörpern bestehen, die der abschnittsweisen individuellen Sitzgestaltung angepaßt sind, und wobei die Verbindung zwischen den einzelnen Heizkörpern jeweils durch einen Heizleiter gebildet ist und dieser Heizleiter ineiner beidends in Teillängen in jeden der Heizkörper eingreifenden Umhüllung einliegend geführt ist.

Aus der EP-A-O 226 692 ist eine Sitzbeheizung der eingangs genannten Art bekannt. Dabei geht es um eine sichere, spannungsfreie Verlegung des Heizleiters im Bereich des sogenannten "Abspanngrabens", der im Polsterkern zwischen den elektrisch beheizten Sitz- bzw. Lehnenflächen angeordnet ist, wobei unterhalb des Abspanngrabens ein im Polsterkern eingebundener Spanndraht zur Befestigung und Spannung des Bezuges dient.

In der EP-A-O 226 692 werden die beiden beheizten Flächen der Sitzheizung durch eine winklige Anordnung der Verbindungsstege und Verstärkung der entsprechenden Heizleiterabschnitte durch Kupferbandgewirke oder Kupferbandgewebe stabilisiert. Dabei muß allerdings in Kauf genommen werden, daß sich bei einer direkt unter dem Bezugstoff liegenden Heizung die verstärkten Verbindungsstellen zwischen Heizdraht und Kupferlitze an der Oberfläche des Bezugstoffes abzeichnen. Ferner besteht die Gefahr des Abknickens und der an den Knickstellen auftretenden örtlichen Überhitzungen durch eine elektrische Verbindung zwischen Heizdraht und Kupferlitze.

Aufgabe der vorliegenden Erfindung ist es, diese Nachteile und Gefahrenquellen zu vermeiden und bei einer Sitzbeheizung der eingangs genannten Art einen weichen Übergang zwischen den einzelnen Heizkörpern zu bilden, der auch bei einer individuellen Sitzgestaltung und Formgebung sich dieser anpaßt.

Erfindungsgemäß wird diese Aufgabe durch die im Patentanspruch 1 angegebenen Merkmale gelöst. Eine bevorzugte Ausführung der erfindungsgemäßen Sitzbeheizung ist im Patentanspruch 2 beschrieben.

Als besondere Eigenschaft der erfindungsgemäßen Sitzbeheizung kann die Schmiegsamkeit der elektrisch miteinander verbundenen Heizkörper sowie die Verwendung von Heizleitern geringer Stärke angegeben werden. Weitere Einzelheiten sind der nachfolgenden Beschreibung und den Ausführungsbeispielen zu entnehmen.

Die beigefügte Zeichnung zeigt eine beispielsweise Lösung.
Figur 1 zeigt die Verbindung von zwei Heizkörpern
Figur 2 zeigt einen Schnitt I-I aus Figur 1.

Die Heizfläche ist auf einer abziehbaren Tragfolie 2 aufgebaut. Eine zur Tragfolie 2 mit einer Klebeseite versehene Schicht 4, die aus einer hochplastischen Basis besteht, ist mit der Tragfolie 2 verbunden. An der gegenüberliegenden Seite nimmt die Schicht 4 einen Heizleiter 3 vollständig auf.

Die weiter aufliegende Schicht 5 ist eine nach außen nichtklebende Abdeckschicht; die Tragfolie 2 wird unmittelbar vor dem Einbau entfernt und die Schicht 4 an der Innenfläche des Bezuges fixiert.

Die Schicht 5 deckt zur Innenseite, d.h. zum Polsterkörper ab und ist diesem gegenüber beweglich.

## Patentansprüche

1. Sitzbeheizung zum integrierten Einbau in Fahrzeugsitze, bestehend aus mindestens zwei oder mehreren Segmenten bzw. Heizflächen (1) in beliebiger Formgebung, wobei diese aus mehreren flächigen, elektrisch miteinander verbundenen schmiegsamen Heizkörpern (1.1/1.2) bestehen, die der abschnittsweisen individuellen Sitzgestaltung angepaßt sind, und wobei die Verbindung zwischen den einzelnen Heizkörpern (1.1/1.2) jeweils durch einen Heizleiter (3) gebildet ist und dieser Heizleiter in einer beidends in Teillängen in jeden der Heizkörper eingreifenden Umhüllung (6) einliegend geführt ist, dadurch gekennzeichnet,
**daß** die Umhüllung (6) isolierend elastisch und aus Silicongummi oder dgl. ist.

2. Sitzbeheizung nach Anspruch 1, dadurch gekennzeichnet,
**daß** die Heizfläche (1) auf einer mit einer Tragfolie (2) versehenen Schicht (4) aufbaut, die zur Tragfolie (2) hin eine Klebeseite aufweist und in die von der anderen Seite her die Heizleiter (3) vollständig aufgenommen werden, wobei dort eine weitere Schicht (5) als nach außen nichtklebende Abdeckschicht aufliegt, die zum Polsterkörper des Fahrzeugsitzes hin beweglich ausgebildet ist.

## Claims

1. Seat heating for the integrated installing in vehicle seats characterised by that it consists of at least two or more segments resp. heating surfaces(1) of variable shape, whereby this consists of a multiple of flat, electrically connected flexible heating bodies (1.1/1.2), which are adaptable segmentally to the individual seat arrangement, and where the connection between the individual heating bodies (1.1/1.2) is by means of a heating conductor (3) and this heating conductor is encased in a housing which at both ends is inserted into the heating bodies, and that the electrically insulated housing is made from silicon rubber or similar material.

2. Seat heating after claim 1 characterised by,
that the heating surfaces (1) are built up on a layer (4) having a supporting foil (2), the side facing the supporting foil (2) has an adhesive film and the other side takes in completely the heating conductor (3), whereby a further layer (5), which performs as a superficial non-adhesive layer, and which is movable relative to the upholstery of the vehicle seats.

## Revendications

1. Chauffage de siège incorporable dans des sièges de véhicule consistant en au moins 2 ou plusieurs segments resp. surfaces chauffantes (1) de forme quelconque, celles-ci étant composées de plusieurs éléments chauffants (1.1/1.2) plats, souples, raccordés entre eux électriquement, qui s'adaptent par sectionnement à la configuration individuelle des sièges, et la liaison entre les différents éléments chauffants (1.1/1.2) étant assurée par un conducteur chauffant (3), celui-ci étant placé dans une gaine (6) qui s'engage à chacune de ses extrémités sur une partie de sa longueur dans chacun des éléments chauffants, caractérisé en ce que
la gaine souple est un isolant élastique et se compose de caoutchouc silicone ou d'un de ses équivalents

2. Chauffage de siège suivant la revendication 1, caractérisé en ce que
la surface chauffante (1) est placée dans une couche (4) munie d'une feuille support (2) qui possède du côté face à la feuille support (2) une surface adhésive et qui recouvre totalement de l'autre côté les conducteurs chauffants (3), une couche additionnelle (5), constituant une couche superficielle non adhésive, étant adaptée de façon à assurer la mobilité envers le coussin du siège du véhicule.
